# EUROPÄISCHE PATENTSCHRIFT

(11) **EP 3 905 447 B1**
(45) Veröffentlichungstag und Bekanntmachung des Hinweises auf die Patenterteilung: **01.10.2025**
(21) Anmeldenummer: 21167180.5
(22) Anmeldetag: 07.04.2021
(51) Int. Cl.: H01R 13/193, H01R 13/11, H01R 24/76, H01R 13/428, H01R 24/86, H01R 13/115

(54) **STECKVERBINDER**
CONNECTOR
CONNECTEUR ENFICHABLE

(30) Priorität: 27.04.2020 DE 102020111425
(43) Veröffentlichungstag der Anmeldung: 03.11.2021
(73) Patentinhaber: Neutrik AG, 9494 Schaan (LI)
(72) Erfinder: Zechmann, Kevin, 6719 Bludesch (AT)
(74) Vertreter: Kaminski Harmann

(56) Entgegenhaltungen:
- EP-A2- 0 573 931
- WO-A1-2019/102827
- DE-A1- 19 844 863
- DE-B- 1 187 323
- DE-U1- 202020 101 603
- US-A- 5 820 423
- US-A1- 2009 186 503

## Beschreibung

Die vorliegende Erfindung betrifft einen Steckverbinder gemäß des Oberbegriffs des Patentanspruchs 1.

Steckverbinder mit zumindest zwei Federarmen werden im Handel bereits angeboten. Beim Stand der Technik sind die Federarme des Kontaktfederkörpers gabelartig ausgebildet. Sie kragen in Richtung einer Einstecköffnung zum Einstecken des elektrisch leitfähigen Kontaktstifts des Gegensteckverbinders frei aus und sind nur auf der diesen frei auskragenden Enden gegenüberliegenden Seite miteinander verbunden.

Die Praxis zeigt, dass es insbesondere bei Anwendungen, bei denen der Steckverbinder bzw. die Steckverbindung mechanisch erschüttert wird, durch Vibration zu Kontaktstörungen kommt.

Die DE 1 187 323 offenbart einen gattungsgemäßen Steckverbinder. Die US 2009/186503 A1 offenbart einen Steckverbinder gemäß dem Oberbegriff des Anspruchs 1.

Aufgabe der Erfindung ist es, eine Verbesserung für Steckverbinder der oben genannten Art vorzuschlagen, durch die Kontaktunterbrechungen auch bei Vibrationen möglichst vermieden sind.

Hierfür schlägt die Erfindung einen Steckverbinder gemäß Patentanspruch 1 vor.

Es ist also vorgesehen, dass die Federarme in einem umgebogenen Bereich des Kontaktfederkörpers miteinander verbunden sind und jeder Federarm zumindest einen Abstützbereich zum Abstützen des jeweiligen Federarms an einer der Kanalwände und jeder Federarm einen Kontaktbereich zum Kontaktieren des Kontaktstifts aufweist, wobei der Kontaktbereich des jeweiligen Federarms zwischen dem Abstützbereich des jeweiligen Federarms und dem umgebogenen Bereich des Kontaktfederkörpers angeordnet ist.

In anderen Worten ist somit vorgesehen, dass die Federarme in einem umgebogenen Bereich des Kontaktfederkörpers miteinander verbunden sind und die Kontaktbereiche, in denen die Federarme jeweils den Kontaktstift elektrisch leitend berühren, zwischen diesem umgebogenen Bereich und einem jeweiligen Abstützbereich des jeweiligen Federarms angeordnet sind, wobei die Federarme jeweils in ihren Abstützbereichen an den Kanalwänden des Steckverbindergehäuses abgestützt sind.

Hierdurch wird verhindert, dass es bei Vibrationen zu einem Loslösen des jeweiligen Kontaktstifts von den Federarmen des jeweiligen Kontaktfederkörpers des Steckverbinders kommen kann. Hieraus folgt, dass auch bei Vibrationen der elektrisch leitende Kontakt zwischen Kontaktfederkörper und Kontaktstift und damit zwischen Steckverbinder und Gegensteckverbinder dauerhaft sichergestellt ist. Es kommt hierdurch auch bei Vibrationen nicht mehr zu Kontaktunterbrechungen wie beim Stand der Technik.

In diesem Sinne ist es besonders günstig, wenn der Kontaktbereich des jeweiligen Federarms zwischen dem Abstützbereich des jeweiligen Federarms und der jeweiligen Verbindung des jeweiligen Federarms mit dem umgebogenen Bereich des Kontaktfederkörpers angeordnet ist.

Bevorzugt ist vorgesehen, dass jeder Kontaktfederkörper eines erfindungsgemäßen Steckverbinders genau zwei Federarme aufweist. Erfindungsgemäße Steckverbinder können grundsätzlich einkanalig ausgebildet sein, also nur einen Kontaktaufnahmekanal und einen darin angeordneten Kontaktfederkörper aufweisen. In der Regel sind erfindungsgemäße Steckverbinder aber mehrkanalig ausgebildet, sodass sie zwei oder mehr jeweils in einem Kontaktaufnahmekanal angeordnete elektrisch leitfähige Kontaktfederkörper aufweisen. Der Gegensteckverbinder weist dann in der Regel eine entsprechende Anzahl von elektrisch leitfähigen Kontaktstiften auf. Der elektrisch leitfähige Anschluss der Kontaktfederkörper einerseits aber auch der Kontaktstifte andererseits mit elektrischen Leitungen, Leiterbahnen und dergleichen kann in an sich bekannter Art und Weise ausgeführt sein. In diesem Zusammenhang kann bei erfindungsgemäßen Steckverbindern insbesondere vorgesehen sein, dass der Kontaktfederkörper an seinem, dem umgebogenen Bereich gegenüberliegenden Ende einen, aus dem Steckverbindergehäuse herausragenden Anschlussbereich aufweist. In diesem Anschlussbereich kann der Kontaktfederkörper dann jeweils mit einer entsprechenden elektrischen Leitung, Leiterbahn einer Platine oder dergleichen durch an sich bekannte Verbindungsmittel wie z.B. Löten oder Crimpen elektrisch verbunden werden.

Bei erfindungsgemäßen Steckverbindern ist günstigerweise vorgesehen, dass die Federarme des Kontaktfederkörpers zumindest in einem Betriebszustand, in dem der Kontaktstift vollständig in den Einsteckkanal eingesteckt ist, mit ihren jeweiligen Abstützbereichen an jeweils einer der Kanalwände abgestützt sind. Durch die Abstützung der Federarme des Kontaktfederkörpers an den Kanalwänden wird, wie gesagt, eine sichere elektrisch leitfähige Verbindung zwischen Kontaktfederkörper und Kontaktstift auch bei Vibrationen sichergestellt.

Bei der Erfindung ist vorgesehen, dass der Kontaktfederkörper eine Einstecköffnung zum Einstecken des elektrisch leitfähigen Kontaktstifts des Gegensteckverbinders in den Einsteckkanal aufweist und die Einstecköffnung im umgebogenen Bereich des Kontaktfederkörpers angeordnet ist. Die Einstecköffnung bildet somit den Eingang, durch den hindurch der Kontaktstift in den Einsteckkanal eingeschoben werden kann. Bevorzugt ist dabei vorgesehen, dass die Einstecköffnung als ein umfangsgeschlossenes Loch im umgebogenen Bereich des Kontaktfederkörpers ausgebildet ist. So kann die Einstecköffnung z.B. als kreisrundes aber auch als ovales Loch im umgebogenen Bereich des Kontaktfederkörpers ausgebildet sein. Auch andere geometrische Formen des Loches sind natürlich möglich. Es sind aber auch nicht umfangsgeschlossene Ausgestaltungsformen der Einstecköffnung denkbar. So kann die Einstecköffnung z.B. auch zu einer Seite hin offen sein, z.B. indem der umgebogene Bereich des Kontaktfederkörpers C-förmig um die Einstecköffnung herumgeführt ist.

Bevorzugte Varianten erfindungsgemäßer Steckverbinder sehen vor, dass die Federarme zumindest in einem unbelasteten Betriebszustand in ihren Kontaktbereichen einen geringeren Abstand voneinander aufweisen als in ihren Abstützbereichen. Der unbelastete Betriebszustand ist dabei der Zustand, bei dem kein Kontaktstift in den Einsteckkanal des Kontaktfederkörpers eingesteckt ist und somit die Federarme sich in ihrer nicht ausgelenkten Ausgangstellung befinden. Es kann z.B. vorgesehen sein, dass zumindest einer der Federarme, vorzugsweise jeder Federarm, des Kontaktfederkörpers im Kontaktbereich in Richtung hin zum anderen Federarm gewölbt ausgebildet ist. In bevorzugten Varianten ist darüber hinaus vorgesehen, dass die Federarme auch in dem Betriebszustand in dem der Kontaktstift vollständig in den Einsteckkanal eingesteckt ist, in ihren Kontaktbereichen einen geringeren Abstand voneinander aufweisen, als in ihren Abstützbereichen.

Bevorzugt sind zumindest die Federarme und der umgebogene Bereich des Kontaktfederkörpers in sich elastisch auslenkbar bzw. in anderen Worten verformbar ausgebildet. Günstigerweise ist der gesamte Kontaktfederkörper elastisch auslenkbar bzw. in anderen Worten elastisch verformbar ausgebildet. Es kann z.B. vorgesehen sein, dass zumindest die Federarme des Kontaktfederkörpers blattfederartig ausgebildet sind. Besonders bevorzugt ist der gesamte Kontaktfederkörper blattfederartig ausgebildet. Man könnte auch davon sprechen, dass die Federarme und/oder der Kontaktfederkörper als Blattfeder ausgebildet sind. Dies bedeutet natürlich nicht, dass die Blattfeder eben ausgebildet ist, sondern durchaus z.B. im umgebogenen Bereich und/oder auch im Bereich der Federarme gewölbt oder in anderen Worten gebogen ausgeformt sein kann.

In diesem Zusammenhang wird darauf hingewiesen, dass der Begriff des umgebogenen Bereiches zunächst nur bedeutet, dass der Bereich des Kontaktfederkörpers eine Biegung oder in allgemeinen Worten eine von der Geraden abweichende Krümmung aufweist. Man könnte anstelle vom umgebogenen Bereich also auch von einem gekrümmten Bereich des Kontaktfederkörpers sprechen. Dies kann durch einen Biegeprozess aber auch durch andere, an sich bekannte Arten der Herstellung, erreicht werden.

Bevorzugte Ausgestaltungsformen der Erfindung sehen jedenfalls günstigerweise vor, dass der Kontaktfederkörper einstückig ausgebildet ist. Besonders bevorzugt ist der Kontaktfederkörper aus einem entsprechend elektrisch leitfähigen Material, insbesondere einem Metall wie z.B. Federstahl, Kupfer, Kupferlegierungen oder dergleichen ausgebildet. Um Korrosionsphänomene möglichst zu vermeiden, bestehen der Kontaktfederkörper und der Kontaktstift günstigerweise aus demselben Material. Dies gilt natürlich auch, wenn mehr als eine Kontaktfeder und mehr als ein Kontaktstift pro Steckverbinder bzw. pro Gegensteckverbinder vorgesehen sind. Grundsätzlich können erfindungsgemäße Steckverbinder auch als sogenannte Kabelstecker, also als an zumindest einem Kabel zu montierende Steckverbinder, oder als Adapter ausgebildet sein. Erfindungsgemäß ist der Steckverbinder eine zur Montage an einem Gehäuse eines Elektrogerätes vorgesehene Chassis-Buchse. Der Gegensteckverbinder kann als ein Kabelstecker aber auch als ein Adapter oder sogar auch als Chassis-Buchse ausgebildet sein.

Neben dem Steckverbinder an sich betrifft die Erfindung auch eine elektrische Steckverbindung mit einem erfindungsgemäßen Steckverbinder und mit dem Gegensteckverbinder, wobei im vollständig zusammengesteckten Zustand der Steckverbindung der zumindest eine elektrisch leitfähige Kontaktstift des Gegensteckverbinders in den Einsteckkanal des zumindest einen elektrisch leitfähigen Kontaktfederkörpers vollständig eingesteckt ist und elektrisch leitend an den Kontaktbereichen der Federarme des Kontaktfederkörpers anliegt und die Federarme mit ihrem jeweiligen Abstützbereich jeweils an einer der Kanalwände abgestützt sind.

Es handelt sich hier erfindungsgemäß eben um eine elektrische Steckverbindung, welche auch bei Vibrationen besonders kontaktsicher ist. Eine elektrische Steckverbindung ist eine solche Steckverbindung zwischen Steckverbinder und Gegensteckverbinder, bei der jeweils ein Kontaktfederkörper des Steckverbinders mit einem Kontaktstift des Gegensteckverbinders zumindest im vollständig zusammengesteckten Zustand elektrisch leitend verbunden ist. Dabei kann es sich, wie oben bereits erwähnt, eben um einkanalige Steckverbindungen handeln, bei denen der Steckverbinder nur einen Kontaktfederkörper und der Gegensteckverbinder nur einen Kontaktstift aufweist. Üblicherweise sind solche Steckverbindungen aber mehrkanalig mit einer entsprechenden Anzahl von Kontaktfederkörpern des Steckverbinders und einer entsprechenden Anzahl von Kontaktstiften des Gegensteckverbinders ausgebildet.

Weitere bevorzugte Merkmale erfindungsgemäßer Ausgestaltungsformen werden beispielhaft in der nachfolgenden Figurenbeschreibung erläutert. Es zeigen:
- Fig. 1: eine perspektivische Ansicht eines erfindungsgemäßen Steckverbinders;
- Fig. 2: eine perspektivische Ansicht eines entsprechenden Gegensteckverbinders;
- Fig. 3: eine Frontalansicht auf den erfindungsgemäßen Steckverbinder gemäß Fig. 1;
- Fig. 4: den Längsschnitt durch den Steckverbinder entlang der Schnittlinie AA aus Fig. 3;
- Fig. 5: einen Kontaktfederkörper des Steckverbinders gemäß Fig. 1 in perspektivischer Darstellung;
- Fig. 6: eine Frontansicht auf den umgebogenen Bereich dieses Kontaktfederkörpers gemäß Fig. 5;
- Fig. 7: eine alternative Ausgestaltungsform zu Fig. 6;
- Fig. 8: die Steckverbindung bestehend aus dem Steckverbinder gemäß Fig. 1 und dem Gegensteckverbinder gemäß Fig. 2 im vollständig zusammengesteckten Zustand;
- Fig. 9: einen Längsschnitt entlang der Schnittlinie BB aus Fig. 8 und
- Fig. 10: eine alternative Ausgestaltungsform eines Kontaktfederkörpers.

Bei dem in Fig. 1 perspektivisch dargestellten Steckverbinder 1 zur Herstellung einer elektrischen Steckverbindung 2 mit dem in Fig. 2 dargestellten Gegensteckverbinder 3 handelt es sich um ein Beispiel eines mehrkanaligen Steckverbinders 1. Dieses Ausführungsbeispiel des Steckverbinders 1 ist dazu geeignet, fünf elektrische Kontakte herzustellen, wie dies gut an den fünf Gehäuseöffnungen 23 des Steckverbindergehäuses 4 zu erkennen ist. Durch die Gehäuseöffnungen 23 kann jeweils einer der Kontaktstifte 12 des Gegensteckverbinders 3 eingesteckt werden. In Fig. 1 sind ansonsten nur die am hinteren Ende aus dem Steckverbindergehäuse 4 herausragenden Anschlussbereiche 22 der ansonsten im Steckverbindergehäuse 4 verborgen angeordneten Kontaktfederkörper 6 zu sehen. Bei diesem erfindungsgemäßen Ausführungsbeispiel eines Steckverbinders 1 handelt es sich um eine zur Montage an einem Gehäuse eines Elektrogerätes vorgesehene Chassis-Buchse. Dies ist auch an den Montagelaschen 26 des Steckverbindergehäuses 4 gut zu erkennen. Mittels dieser Montagelaschen 26 kann das Steckverbindergehäuse 4 und damit der Steckverbinder 1 in an sich bekannter Art und Weise z.B. durch Anschrauben an einem entsprechenden Gehäuse eines Elektrogerätes befestigt werden.

In Fig. 2 ist gut zu erkennen, dass der Gegensteckverbinder 3 im hier gezeigten Ausführungsbeispiel als an sich bekannter Kabelstecker ausgebildet ist. Entsprechend weist er zusätzlich zum Gegensteckverbindergehäuse 24 auch eine Kabeltülle 25 am hinteren, den Kontaktstiften 12 gegenüberliegenden Ende auf.

Fig. 3 zeigt die Frontalansicht auf den Steckverbinder 1 und die fünf dort gut zu sehenden Gehäuseöffnungen 23. Der Längsschnitt entlang der Schnittlinie AA aus Fig. 3 ist in Fig. 4 dargestellt. Dieser Längsschnitt verläuft durch einen der Kontaktaufnahmekanäle 5 des Steckverbindergehäuses 4 mit einem darin angeordneten elektrisch leitfähigen Kontaktfederkörper 6. Gut zu sehen ist in Fig. 4, dass auch in diesem Ausführungsbeispiel der Kontaktaufnahmekanal 5 von Kanalwänden 7 und 8 des Steckverbindergehäuses 4 begrenzt ist. Der hier als Ausführungsbeispiel dargestellte Kontaktfederkörper 6 weist zwei Federarme 9 und 10 auf, welche relativ zueinander elastisch auslenkbar sind und gemeinsam einen Einsteckkanal 11 zur Aufnahme eines elektrisch leitfähigen Kontaktstiftes 12 des Gegensteckverbinders 3 begrenzen. Erfindungsgemäß sind die Federarme 9 in dem umgebogenen Bereich 13 des Kontaktfederkörpers 6 miteinander verbunden. Darüber hinaus weist jeder Federarm 9 bzw. 10 zumindest einen Abstützbereich 14 bzw. 15 zum Abstützen des jeweiligen Federarms 9 bzw. 10 an einer der Kanalwände 7 bzw. 8 auf. Zusätzlich weist jeder Federarm 9 bzw. 10 einen Kontaktbereich 16 bzw. 17 zum Kontaktieren des Kontaktstiftes 12 auf. Der Kontaktbereich 16 bzw. 17 des jeweiligen Federarms 9 bzw. 10 ist jeweils zwischen dem Abstützbereich 14 bzw. 15 des jeweiligen Federarms 9 bzw. 10 und dem umgebogenen Bereich 13 des Kontaktfederkörpers 6 angeordnet. Im umgebogenen Bereich 13 ist der Kontaktfederkörper 6 in dem hier gezeigten, aber auch in anderen bevorzugten Ausgestaltungsformen günstigerweise mit etwas Spiel zwischen den Kanalwänden 7 und 8 angeordnet. Die Abstützbereiche 14 bzw. 15 der Federarme 9 und 10 hingegen liegen zumindest in dem in Fig. 9 dargestellten Betriebszustand, in dem der Kontaktstift 12 vollständig in den Einsteckkanal 11 eingesteckt ist, aber jeweils an einer der Kanalwände 7 bzw. 8 an. Dadurch sind, zumindest in diesem eingesteckten Betriebszustand, der Federarm 9 in seinem Abstützbereich 14 an der Kanalwand 7 und der Federarm 10 in seinem Abstützbereich 15 an der Kanalwand 8 abgestützt. Im in Fig. 4 dargestellten unbelasteten Betriebszustand, in dem kein Kontaktstift 12 in den Einsteckkanal 11 eingesteckt ist, können die Federarme 9 und 10 mit ihren Abstützbereichen 14 und 15 bereits an den Kanalwänden 7 und 8 anliegen oder aber auch noch von den Kanalwänden 7 oder 8 abgehoben sein. Spätestens beim Einstecken des Kontaktstiftes 12 kommt es aber dann zu einer entsprechenden elastischen Auslenkung der Federarme 9 und 10 relativ zueinander, sodass dann die genannte Abstützung zwangsweise eintritt. Diese Abstützung an den Kanalwänden 7 und 8, wie auch die Verbindung der Federarme 9 und 10 im umgebogenen Bereich 13 sorgt dafür, dass auch beim Auftreten von Vibrationen ein in den Einsteckkanal 11 vollständig eingesteckter Kontaktstift 12 so dauerhaft und sicher an den Kontaktbereichen 16 und 17 der Federarme 9 und 10 anliegt, dass es nicht zu einer ungewünschten Unterbrechung der elektrischen Verbindung zwischen Kontaktfederkörper 6 und darin eingestecktem Kontaktstift 12 kommt.

In Fig. 4 ist auch gut zu sehen, dass in bevorzugten Ausgestaltungsformen die Federarme 9 und 10 zumindest im unbelasteten Betriebszustand in ihren Kontaktbereichen 16 und 17 einen geringeren Abstand voneinander aufweisen als in ihren Abstützbereichen 14 und 15, vergleiche Abstand 19 zwischen den Abstützbereichen 14 und 15 und Abstand 20 zwischen den Kontaktbereichen 16 und 17. Günstigerweise gilt dies auch in dem Betriebszustand, in dem der Kontaktstift 12 in den Einsteckkanal 11 des Kontaktfederkörpers 6 vollständig eingesteckt ist. Dies kann wie in der hier gezeigten Ausführungsvariante z.B. dadurch erreicht werden, dass der jeweilige Federarm 9 bzw. 10 in seinem jeweiligen Kontaktbereich 16 bzw. 17 in Richtung hin zum jeweils gegenüberliegenden Federarm 9 bzw. 10 gewölbt ausgebildet ist.

Im umgebogenen Bereich 13 des Kontaktfederkörpers 6 befindet sich eine Einstecköffnung 18, durch die hindurch der elektrisch leitfähige Kontaktstift 12 des Gegensteckverbinders 3 in den Einsteckkanal 11 eingeführt bzw. eingesteckt werden kann. Die jeweilige Einstecköffnung 18 des Kontaktfederkörpers 6 liegt günstigerweise in Deckung mit der jeweiligen Gehäuseöffnung 23 des Steckverbindergehäuses 4, sodass der jeweilige Kontaktstift 12 des Gegensteckverbinders 3 durch die jeweilige Gehäuseöffnung 23 und die jeweilige Einstecköffnung 18 hindurch in den Einsteckkanal 11 des Kontaktfederkörpers 6 eingesteckt werden kann.

Der Anschlussbereich 22 des jeweiligen Kontaktfederkörpers 6 befindet sich in diesem, wie auch in anderen bevorzugten Ausgestaltungsformen der Erfindung an dem, dem umgebogenen Bereich 13 gegenüberliegenden Ende 21 des Kontaktfederkörpers 6. Der Anschlussbereich 22 steht günstigerweise, wie hier auch dargestellt, aus dem Steckverbindergehäuse 4 heraus. An dem Anschlussbereich 22 des jeweiligen Kontaktfederkörpers 6 können entsprechende elektrische Leitungen und/oder Leiterbahnen von Platinen und/oder dergleichen in an sich bekannter Art und Weise elektrisch angeschlossen werden.

Die Anschlussbereiche 22 des Kontaktfederkörpers 6 können, wie in dem hier gezeigten Ausführungsbeispiel realisiert, parallel zur Einsteckrichtung 27 aus dem Steckverbindergehäuse 4 herausragen. Je nach Platzangebot können diese Anschlussbereiche 22 aber natürlich auch abgewinkelt zur Einsteckrichtung 27 ausgebildet sein. Die Einsteckrichtung 27 ist die Richtung, in der der Gegensteckverbinder 3 in den Steckverbinder 1 eingesteckt wird, um die Steckverbindung 2 auszubilden.

Fig. 5 zeigt einen der Kontaktfederkörper 6 des Steckverbinders 1 des hier gezeigten Ausführungsbeispiels losgelöst vom Steckverbindergehäuse 4. Hier ist auch gut zu erkennen, dass in diesem Ausführungsbeispiel die Einstecköffnung 18 als ein umfangsgeschlossenes Loch im umgebogenen Bereich 13 des Kontaktfederkörpers 6 ausgebildet ist. Weiters ist gut zu erkennen, dass hier in diesem Beispiel der gesamte Kontaktfederkörper 6, also insbesondere auch die Federarme 9 und 10, blattfederartig ausgebildet sind.

Fig. 6 zeigt eine Frontalansicht auf den umgebogenen Bereich 13 des Kontaktfederkörpers 6 dieses Ausführungsbeispiels. Hier ist gut zu erkennen, dass die Einstecköffnung 18 in diesem Ausführungsbeispiel oval ausgebildet ist. Es kann sich je nach Platzangebot aber auch um eine kreisförmige Ausbildung oder eine anders ausgeformte Einstecköffnung 18 handeln.

Anhand der Variante in Fig. 7 ist beispielhaft gezeigt, dass die Einstecköffnung 18 auch nicht zwingend als ein umfangsgeschlossenes Loch ausgebildet sein muss. In der Variante gemäß Fig. 7 ist der Kontaktfederkörper 6 im umgebogenen Bereich 13 C-förmig ausgebildet, sodass die Einstecköffnung 18 zu einer Seite hin offen ist.

Fig. 8 zeigt nun eine Darstellung, bei der der Steckverbinder 1 aus Fig. 1 und der Gegensteckverbinder 3 aus Fig. 2 im vollständig zusammengesteckten Zustand eine Steckverbindung 2 ausbilden. Fig. 9 zeigt den Schnitt entlang der Schnittlinie BB. In der Schnittebene gemäß Fig. 9 ist dargestellt, wie einer der elektrisch leitfähigen Kontaktstifte 12 des Gegensteckverbinders 3 in den Einsteckkanal 11 eines der elektrisch leitfähigen Kontaktfederkörper 6 vollständig eingesteckt ist und elektrisch leitend an den Kontaktbereichen 16 und 17 der Federarme 9 und 10 anliegt, während die Federarme 9 und 10 mit ihren jeweiligen Abstützbereichen 14 und 15 an jeweils einer der Kanalwände 7 bzw. 8 abgestützt sind. Durch diese Abstützung der Federarme 9 und 10 an den Kanalwänden 7 und 8 und die Verbindung der Federarme 9 und 10 im umgebogenen Bereich 13 ist der Kontaktstift 12 so sicher zwischen den Federarmen 9 und 10 gehalten bzw. eingeklemmt, dass es auch bei Vibrationen nicht zu einer ungewollten Störung des elektrischen Kontaktes zwischen Kontaktfederkörper 6 und Kontaktstift 12 kommt. Auch wenn dies hier nur für einen der Kontaktfederkörper 6 und der Kontaktstifte 12 gezeigt ist, so ist dies in analoger Weise günstigerweise für alle Kontaktfederkörper 6 und Kontaktstifte 12 der jeweiligen Steckverbindung 2 so ausgestaltet.

Der Vollständigkeit halber wird darauf hingewiesen, dass in dem Schnitt gemäß Fig. 9 nur die rückseitigen Anschlüsse 28 der Kontaktstifte 12 gezeigt sind. Das Anschließen der elektrischen Leitungen des hier nicht dargestellten, durch die Kabeltülle 25 eingeführten Kabels an diese Anschlüsse 28 kann in an sich bekannter Art und Weise erfolgen.

Fig. 10 zeigt eine alternative Ausgestaltungsform eines Kontaktfederkörpers 6. Dieser Kontaktfederkörper 6 gemäß Fig. 10 könnte z.B. im bereits geschilderten Ausführungsbeispiel gemäß der Fig. 1 bis 6, 8 und 9 den Kontaktfederkörper 6 gemäß Fig. 5 ersetzen oder auch in anderen erfindungsgemäßen Steckverbindern 1 oder Steckverbindungen 2 eingesetzt werden. Der einzige wesentliche Unterschied zwischen den Varianten gemäß Fig. 5 und 10 besteht in der Sicke 29, welche im zum Ende 21 bzw. zum Anschluss 22 weisenden Bereich des Kontaktfederkörpers 6 gemäß Fig. 10 angeordnet ist um diesen zu verstärken.

### Legende zu den Hinweisziffern

| | | | |
|---|---|---|---|
| 1 | Steckverbinder | 29 | Sicke |
| 2 | Steckverbindung | | |
| 3 | Gegensteckverbinder | | |
| 4 | Steckverbindergehäuse | | |
| 5 | Kontaktaufnahmekanal | | |
| 6 | Kontaktfederkörper | | |
| 7 | Kanalwand | | |
| 8 | Kanalwand | | |
| 9 | Federarm | | |
| 10 | Federarm | | |
| 11 | Einsteckkanal | | |
| 12 | Kontaktstift | | |
| 13 | umgebogener Bereich | | |
| 14 | Abstützbereich | | |
| 15 | Abstützbereich | | |
| 16 | Kontaktbereich | | |
| 17 | Kontaktbereich | | |
| 18 | Einstecköffnung | | |
| 19 | Abstand | | |
| 20 | Abstand | | |
| 21 | Ende | | |
| 22 | Anschlussbereich | | |
| 23 | Gehäuseöffnung | | |
| 24 | Gegensteckverbindergehäuse | | |
| 25 | Kabeltülle | | |
| 26 | Montagelasche | | |
| 27 | Einsteckrichtung | | |
| 28 | Anschluss | | |

## Patentansprüche

1. Steckverbinder (1) zur Herstellung einer elektrischen Steckverbindung (2) mit einem
Gegensteckverbinder (3), wobei der Steckverbinder (1) eine zur Montage an einem Gehäuse eines Elektrogerätes vorgesehene Chassis-Buchse ist, wobei der Steckverbinder (1) ein Steckverbindergehäuse (4)
mit zumindest einem Kontaktaufnahmekanal (5) und zumindest einen elektrisch leitfähigen Kontaktfederkörper (6) aufweist und der Kontaktaufnahmekanal (5) von Kanalwänden (7, 8) des Steckverbindergehäuses (4) begrenzt ist und der Kontaktfederkörper (6) im Kontaktaufnahmekanal (5) angeordnet ist, wobei das Steckverbindergehäuse (4) Montagelaschen (26) aufweist, wobei mittels der Montagelaschen (26) das Steckverbindergehäuse (4) und damit der Steckverbinder (1) durch Anschrauben an das Gehäuse des Elektrogerätes befestigt werden kann,
**dadurch gekennzeichnet, dass** der Kontaktfederkörper (6) zumindest zwei Federarme (9, 10) aufweist, welche relativ zueinander elastisch auslenkbar sind und gemeinsam einen Einsteckkanal (11) zur Aufnahme eines elektrisch leitfähigen Kontaktstifts (12) des Gegensteckverbinders (3) begrenzen, wobei die Federarme (9, 10) in einem umgebogenen Bereich (13) des Kontaktfederkörpers (6) miteinander verbunden sind und jeder Federarm (9, 10) zumindest einen Abstützbereich (14, 15) zum Abstützen des jeweiligen Federarms (9, 10) an einer der Kanalwände (7, 8) und jeder Federarm (9, 10) einen Kontaktbereich (16, 17) zum Kontaktieren des Kontaktstifts (12) aufweist, wobei der Kontaktbereich (16, 17) des jeweiligen Federarms (9, 10) zwischen dem Abstützbereich (14, 15) des jeweiligen Federarms (9, 10) und dem umgebogenen Bereich (13) des Kontaktfederkörpers(6) angeordnet ist, wobei der Kontaktfederkörper (6) eine Einstecköffnung (18) zum Einstecken des elektrisch leitfähigen Kontaktstifts (12) des Gegensteckverbinders(3) in den Einsteckkanal (11) aufweist, wobei die Einstecköffnung (18) im umgebogenen Bereich (13) des Kontaktfederkörpers (6) angeordnet ist.

2. Steckverbinder (1) nach Anspruch 1, **dadurch gekennzeichnet, dass** die Federarme (9, 10) des Kontaktfederkörpers (6) zumindest in einem Betriebszustand, in dem der Kontaktstift (12) vollständig in den Einsteckkanal (11) eingesteckt ist, mit ihren jeweiligen Abstützbereichen (14, 15) an jeweils einer der Kanalwände (7, 8) abgestützt sind.

3. Steckverbinder (1) nach Anspruch 1 oder 2, **dadurch gekennzeichnet, dass** die Einstecköffnung (18) als ein umfangsgeschlossenes Loch im umgebogenen Bereich (13) des Kontaktfederkörpers (6) ausgebildet ist.

4. Steckverbinder (1) nach einem der Ansprüche 1 bis 3, **dadurch gekennzeichnet, dass** die Federarme (9, 10) zumindest in einem unbelasteten Betriebszustand in ihren Kontaktbereichen (16, 17) einen geringeren Abstand (19, 20) voneinander aufweisen als in ihren Abstützbereichen (14, 15).

5. Steckverbinder (1) nach einem der Ansprüche 1 bis 4, **dadurch gekennzeichnet, dass** zumindest die Federarme (9, 10) des Kontaktfederkörpers (6) blattfederartig ausgebildet sind.

6. Steckverbinder (1) nach einem der Ansprüche 1 bis 5, **dadurch gekennzeichnet, dass** der Kontaktfederkörper (6) an seinem, dem umgebogenen Bereich (13) gegenüberliegenden Ende (21) einen, aus dem Steckverbindergehäuse (4) herausragenden Anschlussbereich (22) aufweist.

7. Steckverbinder (1) nach Anspruch 6, **dadurch gekennzeichnet, dass** in einem, zum Anschlussbereich (22) weisenden Bereich des Kontaktfederkörpers (6) eine Sicke (29) angeordnet ist.

8. Steckverbinder (1) nach einem der Ansprüche 1 bis 7, **dadurch gekennzeichnet, dass** der Kontaktfederkörper (6) einstückig ausgebildet ist.

9. Steckverbinder (1) nach einem der Ansprüche 1 bis 8, **dadurch gekennzeichnet, dass** der Kontaktbereich (16, 17) des jeweiligen Federarms (9, 10) zwischen dem Abstützbereich (14, 15) des jeweiligen Federarms (9, 10) und der jeweiligen Verbindung des jeweiligen Federarms (9, 10) mit dem umgebogenen Bereich (13) des Kontaktfederkörpers (6) angeordnet ist.

10. Steckverbinder (1) nach einem der Ansprüche 1 bis 9, **dadurch gekennzeichnet, dass** der Kontaktfederkörper (6) im umgebogenen Bereich (13) mit Spiel zwischen den Kanalwänden (7, 8) angeordnet ist.

11. Elektrische Steckverbindung (2) mit einem Steckverbinder (1) nach einem der Ansprüche 1 bis 10 und mit dem Gegensteckverbinder (3), wobei im vollständig zusammengesteckten Zustand der Steckverbindung (2) der zumindest eine elektrisch leitfähige Kontaktstift (12) des Gegensteckverbinders (3) in den Einsteckkanal (11) des zumindest einen elektrisch leitfähigen Kontaktfederkörpers (6) vollständig eingesteckt ist und elektrisch leitend an den Kontaktbereichen (16, 17) der Federarme (9, 10) des Kontaktfederkörpers (6) anliegt und die Federarme (9, 10) mit ihrem jeweiligen Abstützbereich (14, 15) jeweils an einer der Kanalwände (7, 8) abgestützt sind.

## Claims

1. A plug connector for (1) establishing an electrical plug connection (2) with a mating connector (3), wherein the plug connector (1) is a chassis socket provided for assembly to a housing of an electric device, wherein the plug connector (1) has a plug connector housing (4) with at least one contact channel (5) and at least one electrically conductive contact spring body (6), and the contact channel (5) is bordered by channel walls (7, 8) of the plug connector housing (4) and the contact spring body (6) is arranged in the contact channel (5), wherein the plug connector housing (4) has mounting brackets (26), wherein the mounting brackets (26) can be used to fasten the plug connector housing (4) by screwing, and hence the plug connector (1), to the housing of the electric device,
**characterized in that** the contact spring body (6) has at least two spring arms (9, 10), which can be elastically deflected relative to each other and together border an insertion channel (11) for holding an electrically conductive contact pin (12) of the mating connector (3), wherein the spring arms (9, 10) are connected with each other in a bent area (13) of the contact spring body (6), and each spring arm (9, 10) has at least one support area (14, 15) for supporting the respective spring arm (9, 10) against one of the channel walls (7, 8), and each spring arm (9, 10) has a contact area (16, 17) for contacting the contact pin (12), wherein the contact area (16, 17) of the respective spring arm (9, 10) is arranged between the support area (14, 15) of the respective spring arm (9,10) and the bent area (13) of the contact spring body (6), wherein the contact spring body (6) has an insertion opening (18) for inserting the electrically conductive contact pin (12) of the mating connector (3) into the insertion channel (11), wherein the insertion opening (18) is arranged in the bent area (13) of the contact spring body (6).

2. The plug connector (1) according to claim 1, **characterized in that** the respective support areas (14, 15) of the spring arms (9, 10) of the contact spring body (6) are supported against a respective one of the channel walls (7, 8), at least in an operating condition where the contact pin (12) is completely inserted into the insertion channel (11).

3. The plug connector (1) according to claim 1 or 2, **characterized in that** the insertion opening (18) is designed as a circumferentially closed hole in the bent area (13) of the contact spring body (6).

4. The plug connector (1) according to one of claims 1 to 3, **characterized in that** the spring arms (9, 10) have less of a distance (19, 20) from each other in their contact areas (16, 17) than in their support areas (14, 15), at least in an unloaded operating condition.

5. The plug connector (1) according to one of claims 1 to 4, **characterized in that** at least the spring arms (9, 10) of the contact spring body (6) are designed like leaf springs.

6. The plug connector (1) according to one of claims 1 to 5, **characterized in that** the end (21) of the contact spring body (6) lying opposite the bent area (13) has a connection area (22) that protrudes from the plug connector housing (4).

7. The plug connector (1) according to claim 6, **characterized in that** a bead (29) is arranged in an area of the contact spring body (6) facing the connection area (22).

8. The plug connector (1) according to one of claims 1 to 7, **characterized in that** the contact spring body (6) is designed as a single piece.

9. The plug connector (1) according to one of claims 1 to 8, **characterized in that** the contact area (16, 17) of the respective spring arm (9, 10) is arranged between the support area (14, 15) of the respective spring arm (9, 10) and the respective connection of the respective spring arm (9, 10) with the bent area (13) of the contact spring body (6).

10. The plug connector (1) according to one of claims 1 to 9, **characterized in that** the contact spring body (6) is arranged in the bent area (13) with a clearance between the channel walls (7, 8).

11. An electrical plug connection (2) with a plug connector (1) according to one of claims 1 to 10 and with the mating connector (3), wherein, with the plug connection (2) fully assembled, the at least one electrically conductive contact pin (12) of the mating connector (3) is completely inserted into the insertion channel (11) of the at least one electrically conductive contact spring body (6) and in electrical contact with the contact areas (16, 17) of the spring arms (9, 10) of the contact spring body (6), and the spring arms (9, 10) are supported with their respective support area (14, 15) against a respective channel wall (7, 8).

## Revendications

1. Connecteur enfichable (1) destiné à établir une connexion enfichable électrique (2) avec un connecteur enfichable complémentaire (3), le connecteur enfichable (1) étant une douille de châssis prévue pour être montée sur un boîtier d'un appareil électrique, le connecteur enfichable (1) présentant un boîtier de connecteur enfichable (4) avec au moins un canal de logement de contact (5) et au moins un corps de ressort de contact électriquement conducteur (6), et le canal de logement de contact (5) étant délimité par des parois de canal (7, 8) du boîtier de connecteur enfichable (4) et le corps de ressort de contact (6) étant disposé dans le canal de logement de contact (5), le boîtier de connecteur enfichable (4) présentant des pattes de montage (26), le boîtier de connecteur enfichable (4) et donc le connecteur enfichable (1) pouvant être fixé au boîtier de l'appareil électrique par vissage au moyen des pattes de montage (26),
**caractérisé en ce que**
le corps de ressort de contact (6) présente au moins deux bras de ressort (9, 10) qui peuvent être déviés élastiquement l'un par rapport à l'autre et qui délimitent ensemble un canal d'enfichage (11) destiné à recevoir une broche de contact électriquement conductrice (12) du connecteur enfichable complémentaire (3), les bras de ressort (9, 10) étant reliés entre eux dans une zone repliée (13) du corps de ressort de contact (6) et chaque bras de ressort (9, 10) présentant au moins une zone d'appui (14, 15) pour l'appui du bras de ressort respectif (9, 10) sur l'une des parois de canal (7, 8) et chaque bras de ressort (9, 10) présentant une zone de contact (16, 17) pour la mise en contact avec la broche de contact (12), la zone de contact (16, 17) du bras de ressort respectif (9, 10) étant disposée entre la zone d'appui (14, 15) du bras de ressort respectif (9, 10) et la zone repliée (13) du corps de ressort de contact (6), le corps de ressort de contact (6) présentant une ouverture d'enfichage (18) pour l'enfichage de la broche de contact électriquement conductrice (12) du connecteur enfichable complémentaire (3) dans le canal d'enfichage (11), l'ouverture d'enfichage (18) étant disposée dans la zone repliée (13) du corps de ressort de contact (6).

2. Connecteur enfichable (1) selon la revendication 1, **caractérisé en ce que** les bras de ressort (9, 10) du corps de ressort de contact (6) s'appuient, au moins dans un état de fonctionnement dans lequel la broche de contact (12) est complètement enfichée dans le canal d'enfichage (11), par leurs zones d'appui respectives (14, 15) respectivement sur l'une des parois du canal (7, 8).

3. Connecteur enfichable (1) selon la revendication 1 ou 2, **caractérisé en ce que** l'ouverture d'enfichage (18) est réalisée sous la forme d'un trou fermé périphériquement dans la zone repliée (13) du corps de ressort de contact (6).

4. Connecteur enfichable (1) selon l'une des revendications 1 à 3, **caractérisé en ce que** les bras de ressort (9, 10) présentent, au moins dans un état de fonctionnement non sollicité, dans leurs zones de contact (16, 17) un écartement (19, 20) plus faible entre eux que dans leurs zones d'appui (14, 15).

5. Connecteur enfichable (1) selon l'une des revendications 1 à 4, **caractérisé en ce qu'**au moins les bras de ressort (9, 10) du corps de ressort de contact (6) sont réalisés sous forme de ressorts à lame.

6. Connecteur enfichable (1) selon l'une des revendications 1 à 5, **caractérisé en ce que** le corps de ressort de contact (6) présente, à son extrémité (21) opposée à la zone repliée (13), une zone de raccordement (22) qui dépasse du boîtier de connecteur enfichable (4).

7. Connecteur enfichable (1) selon la revendication 6, **caractérisé en ce qu'**une nervure (29) est disposée dans une zone du corps de ressort de contact (6) tournée vers la zone de raccordement (22).

8. Connecteur enfichable (1) selon l'une des revendications 1 à 7, **caractérisé en ce que** le corps de ressort de contact (6) est réalisé d'une seule pièce.

9. Connecteur enfichable (1) selon l'une des revendications 1 à 8, **caractérisé en ce que** la zone de contact (16, 17) du bras de ressort respectif (9, 10) est disposée entre la zone d'appui (14, 15) du bras de ressort respectif (9, 10) et la liaison respective du bras de ressort respectif (9, 10) avec la zone repliée (13) du corps de ressort de contact (6).

10. Connecteur enfichable (1) selon l'une des revendications 1 à 9, **caractérisé en ce que** le corps de ressort de contact (6) est disposé avec un jeu entre les parois de canal (7, 8) dans la zone repliée (13).

11. Connexion enfichable électrique (2) comprenant un connecteur enfichable (1) selon l'une des revendications 1 à 10 et le connecteur enfichable complémentaire (3), dans laquelle, à l'état complètement assemblé de la connexion enfichable (2), ladite au moins une broche de contact électriquement conductrice (12) du connecteur enfichable complémentaire (3) est complètement enfichée dans le canal d'enfichage (11) dudit au moins un corps de ressort de contact électriquement conducteur (6) et est en contact électriquement conducteur avec les zones de contact (16, 17) des bras de ressort (9, 10) du corps de ressort de contact (6) et les bras de ressort (9, 10) s'appuient par leur zone d'appui respective (14, 15) respectivement sur l'une des parois de canal (7, 8).
